# FASCICULE DE BREVET EUROPEEN

(11) **EP 2 864 173 B1**
(45) Date de publication et mention de la délivrance du brevet: **18.05.2016**
(21) Numéro de dépôt: 13733397.7
(22) Date de dépôt: 13.06.2013
(51) Int. Cl.: B61B 12/06

(54) **SIÈGE DE REMONTÉE MÉCANIQUE ET INSTALLATION ÉQUIPÉE DE CE SIÈGE**
MECHANISCHER SESSELLIFTSITZ UND ANLAGE MIT DIESEM SITZ
MECHANICAL CHAIRLIFT SEAT AND INSTALLATION EQUIPPED WITH THIS SEAT

(30) Priorité: 20.06.2012 FR 1255787
(43) Date de publication de la demande: 29.04.2015
(73) Titulaire: Sommital, 73000 Chambery (FR)
(72) Inventeur: CHEDAL BORNU, Yves, 73350 Bozel (FR)
(74) Mandataire: Delorme, Nicolas
(86) Numéro de dépôt international: PCT/FR2013/051381
(87) Numéro de publication internationale: WO 2013/190220

(56) Documents cités:
- WO-A1-2007/135256
- CH-A- 265 702
- FR-A3- 2 950 847

## Description

La présente invention concerne un siège de remontée mécanique et une installation de remontée mécanique équipée de ce siège.

Traditionnellement, une installation de remontée mécanique permet à des passagers, skieurs ou piétons, de remonter ou descendre des pentes. Une installation de remontée mécanique comporte généralement deux stations d'extrémité, une station placée en bas de pente et une station placée en haut de pente. Ces stations d'extrémité sont reliées par un câble aérien porteur et tracteur pouvant former une boucle fermée. Il est connu d'entraîner le câble grâce à des poulies et de le soutenir au moyen de pylônes. Des véhicules suspendus au câble permettent l'acheminement des passagers d'une station d'extrémité à une autre.

L'acheminement des passagers en haut ou en bas d'une pente nécessite de respecter un haut niveau de sécurité, car les sièges circulent généralement à une distance relativement importante du sol. Il est ainsi connu du document de brevet WO2007/135256 d'améliorer la sécurité des passagers par l'intermédiaire d'un organe magnétique coopérant avec un élément en matériau ferromagnétique porté par un passager.

Il est également connu d'améliorer la sécurité des passagers par l'utilisation d'un garde-corps limitant les risques de chute accidentelle d'un passager à partir du siège.

Les garde-corps sont classiquement montés de manière pivotante par rapport au siège pour permettre l'embarquement et le débarquement des passagers. On distingue une position d'utilisation abaissée et une position d'utilisation relevée du garde-corps. Lorsque le garde-corps est en position abaissée, celui-ci constitue un obstacle au basculement d'un passager dans le vide. Cette position abaissée du garde-corps est normalement adoptée pendant une phase de trajet du siège hors des zones d'embarquement et de débarquement. Lorsque le garde-corps est dans une position relevée, celui-ci libère l'espace à l'avant du siège de manière à permettre aux passagers de s'installer sur le siège ou le quitter. Le garde-corps est donc normalement en position relevée lorsque le siège se situe dans une zone d'embarquement ou de débarquement.

Pour des raisons de sécurité, le garde-corps ne doit pas être relevé pendant toute la phase de trajet hors des zones d'embarquement et de débarquement. Toutefois, les sièges existants n'offrent généralement qu'une sécurité limitée, dans la mesure où rien n'empêche les passagers de relever le garde-corps pendant le trajet du siège hors des zones d'embarquement et de débarquement.

Pour y remédier, il est connu d'utiliser des dispositifs de blocage mécanique du garde-corps, comme celui divulgué dans le document de brevet EP2030858. Cependant, ces dispositifs mécaniques imposent une structure souvent complexe. De ce fait, ces dispositifs n'offrent la possibilité que de pouvoir être montés sur des véhicules en construction. Ils ne s'adaptent pas aux véhicules des installations mécaniques existantes et nécessitent de plus une maintenance assez importante. Enfin, bien qu'ils améliorent la sécurité des passagers, les dispositifs connus alourdissent les véhicules, ce qui entraîne une usure précoce des véhicules des installations de remontée mécanique.

Aussi la présente invention a-t-elle pour but de résoudre tout ou partie des inconvénients mentionnés ci-dessus en proposant un siège de remontée mécanique offrant une sécurité accrue pour les passagers en empêchant le soulèvement du garde-corps pendant les phases de transit du siège entre deux stations d'extrémité, tout en étant adaptable aux installations de remontée mécanique existantes, léger, et de maintenance aisée.

A cet effet, la présente invention a pour objet un siège de remontée mécanique comprenant un garde-corps apte à occuper une première position extrême abaissée délimitant un espace clos permettant de prévenir la chute d'un passager et une seconde position extrême relevée dans laquelle le garde-corps libère un espace à l'avant du siège pour permettre le débarquement d'un ou plusieurs passager(s), et des moyens de verrouillage du garde-corps lorsque celui-ci occupe une position abaissée, caractérisé en ce que les moyens de verrouillage comprennent un électroaimant bistable muni d'une tige mobile entre une première position stable dans laquelle la tige permet le verrouillage du garde-corps en position abaissée par interposition d'un obstacle sur la trajectoire ascendante décrite par un élément de garde-corps pour passer de la position abaissée à la position relevée, et une deuxième position stable dans laquelle la tige permet le déverrouillage du garde-corps en vue de son déplacement jusqu'à la position relevée par déplacement de l'obstacle à distance de la trajectoire ascendante décrite par l'élément de garde-corps.

Ainsi, le siège selon l'invention offre la possibilité de verrouiller le garde-corps en position abaissée, ce qui contribue à accroître la sécurité de passagers, avec un système de complexité moindre que les systèmes préexistants, nécessitant en outre peu de maintenance, et capable d'être aisément installé sur des sièges préexistants sans toutefois les alourdir de manière excessive.

De plus, l'utilisation d'un électroaimant bistable à tige mobile rend le siège moins sensible aux conditions climatiques auxquelles il est exposé, souvent hostiles dans la mesure où les sièges sont utilisés en montagne, et très souvent en période hivernale. En particulier, le système de verrouillage de garde-corps du siège selon l'invention présente une sensibilité moindre au givre qui tend à se former sur les éléments métalliques des sièges, et qui peut perturber le fonctionnement de systèmes de verrouillage de garde-corps traditionnels.

Selon un mode de réalisation, l'obstacle est formé par une bascule mobile en rotation par rapport au siège entre une position de verrouillage dans laquelle une première surface fonctionnelle d'une première extrémité de la bascule est agencée en travers de la trajectoire ascendante décrite par l'élément de garde-corps, et une position de déverrouillage dans laquelle la première surface fonctionnelle est agencée à distance de la trajectoire ascendante décrite par l'élément de garde-corps, le déplacement de la tige de l'électroaimant bistable de la deuxième position stable jusqu'à la première position stable permettant d'immobiliser la bascule dans la position de verrouillage et, de façon réciproque, le déplacement de la tige depuis la première position stable vers la deuxième position stable permettant d'autoriser la rotation de la bascule jusqu'à la position de déverrouillage.

Avantageusement, les moyens de verrouillage comprennent également un organe de blocage mobile par rapport au siège et rattaché à la tige de l'électroaimant, le déplacement de la tige provoquant conséquemment un déplacement de l'organe de blocage entre une position de blocage de la bascule, dans laquelle l'organe de blocage est apte à bloquer la bascule en position de verrouillage, et une position de déblocage, dans laquelle l'organe de blocage autorise la rotation de la bascule de la position de verrouillage vers la position de déverrouillage.

L'organe de blocage est par exemple mobile en rotation.

L'organe de blocage peut comprendre une extrémité destinée à venir sur la trajectoire d'un organe de butée d'une deuxième extrémité de la bascule.

L'organe de blocage est par exemple sensiblement rectiligne, et l'axe de rotation de l'organe de blocage peut être agencé sensiblement sur une tangente au cercle décrit par l'organe de butée de la deuxième extrémité lorsque la bascule pivote par rapport au siège.

La tangente peut correspondre à la tangente en un point M de l'organe de butée lorsque la bascule est en position de verrouillage.

De manière avantageuse, la première extrémité de la bascule comprend une deuxième surface fonctionnelle agencée sur la trajectoire décrite par l'élément de garde-corps lorsque le garde-corps est déplacé de la position relevée vers la position abaissée pour provoquer, lorsque l'élément de garde-corps vient en appui contre la deuxième surface fonctionnelle, la rotation de la bascule depuis la position de déverrouillage jusqu'à la position de verrouillage.

La deuxième surface fonctionnelle peut être agencée en regard de la première surface fonctionnelle de sorte que la première surface fonctionnelle et la deuxième surface fonctionnelle délimitent entre elles un logement pour la réception de l'élément de garde-corps.

Selon, une possibilité, le siège comprend des moyens de rappel en position agencés pour rappeler la bascule dans la position de déverrouillage.

Les moyens de rappel peuvent comprendre un ressort de torsion.

Le ressort de torsion comprend par exemple une première extrémité en appui contre un ergot rattaché au siège et une deuxième extrémité rattachée à la bascule.

La deuxième extrémité peut être insérée dans un logement ménagé sur la bascule.

Selon une forme d'exécution, le siège comprend des conducteurs électriques embarqués agencés pour être connectés à un circuit électrique d'alimentation équipant une installation de remontée mécanique, les conducteurs électriques embarqués étant électriquement reliés à l'électroaimant bistable.

Selon un mode de réalisation, la tige de l'électroaimant est mobile en translation entre la première position stable et la deuxième position stable.

Selon une variante, la tige de l'électroaimant est mobile en rotation entre la première position stable et la deuxième position stable.

De manière avantageuse, l'électroaimant est pourvu de deux butées agencées pour stopper la rotation de l'organe de blocage lorsque l'organe de blocage déplacé par la tige parvient dans la position de blocage et dans la position de déblocage.

Les moyens de verrouillage peuvent être agencés sous le siège. Par exemple, le siège comprend un flasque s'étendant sous le siège et supportant l'électroaimant et/ou l'organe de blocage et/ou la bascule.

L'élément de garde-corps peut correspondre à un ergot solidaire d'un marchepied du garde-corps.

La tige de l'électroaimant est mobile alternativement entre la première position stable et la deuxième position stable par exemple sous l'action d'impulsions électriques à polarité alternée pouvant être déclenchées lors du passage du siège à l'entrée d'une zone de débarquement d'une station d'extrémité et/ou d'une zone d'embarquement d'une station d'extrémité.

Selon une forme d'exécution, l'électroaimant comprend une première bobine et une deuxième bobine destinées à être alimentées alternativement pour déplacer de façon alternée la tige entre la première position et la deuxième position.

L'invention concerne également une installation de remontée mécanique comprenant au moins un siège de remontée mécanique ayant les caractéristiques précitées.

D'autres caractéristiques et avantages ressortiront clairement de la description ci-après d'un mode de réalisation, donné à titre d'exemple non limitatif, en référence aux dessins annexés dans lesquels :
- la figure 1 est une vue schématique de profil d'un siège de remontée mécanique selon un mode de réalisation de l'invention,
- les figures 2 et 3 sont des vues schématiques de profil d'une partie d'un siège de remontée mécanique selon un mode de réalisation de l'invention, dans plusieurs positions de fonctionnement,
- les figures 4 et 5 sont des vues schématiques de profil d'une partie d'un siège de remontée mécanique selon un autre mode de réalisation de l'invention, dans plusieurs positions de fonctionnement,
- la figure 6 est une vue schématique de dessus d'une installation de remontée mécanique selon un mode de réalisation de l'invention.

La figure 1 montre un siège 1 de remontée mécanique selon un mode de réalisation de l'invention, tandis que la figure 6 montre une installation 100 de remontée mécanique, par exemple de type télésiège, équipée d'au moins un siège 1 selon un mode de réalisation de l'invention.

Selon l'exemple de la figure 6, l'installation 100 de remontée mécanique comprend deux stations d'extrémité 102, 104. Chaque station d'extrémité 102, 104 peut comporter une zone d'embarquement 106 des passagers et une zone de débarquement 108 des passagers. Chaque siège 1 de remontée mécanique est destiné à être suspendu à un câble 110 aérien et tracteur, porté par des pylônes, par l'intermédiaire d'une suspente 2. Le câble 110 forme ici une boucle fermée et peut être entraîné par des poulies 112, 114.

Comme cela est visible sur la figure 1, le siège 1 peut classiquement comporter un dossier 4 et une assise 6 pour supporter un ou plusieurs passagers. Le dossier 4 et l'assise 6 sont ici rattachés à une armature 8 à laquelle est également rattachée la suspente 2.

Le siège 1 de remontée mécanique comprend un garde-corps 10 apte à occuper une première position extrême abaissée, visible en traits pleins sur la figure 1, délimitant un espace clos permettant de prévenir la chute d'un passager et une seconde position extrême relevée, représentée en traits discontinus sur la figure 1, dans laquelle le garde-corps 10 libère un espace à l'avant du siège 1 pour permettre le débarquement d'un ou plusieurs passager(s).

Le siège 1 de remontée mécanique comprend également des moyens de verrouillage du garde-corps 10 lorsque celui-ci occupe une position abaissée.

Selon l'invention, les moyens de verrouillage comprennent un électroaimant 12 bistable, muni d'une tige 14, visibles sur les figures 2 à 5.

La tige 14 est mobile entre une première position stable, représentée sur les figures 3 et 5, dans laquelle la tige 14 permet le verrouillage du garde-corps 10 en position abaissée, et une deuxième position stable dans laquelle la tige 14 permet le déverrouillage du garde-corps 10 en vue du déplacement du garde-corps 10 jusqu'à la position relevée.

Selon le mode de réalisation illustré aux figures 2 et 3, la tige 14 est mobile en translation par rapport à l'électroaimant 12, entre deux positions stables correspondant à la première position et à la deuxième position.

Selon le mode de réalisation illustré aux figures 4 et 5, la tige 14 est mobile en rotation par rapport à l'électroaimant 12, entre deux positions stables correspondant à la première position et à la deuxième position.

Quelque soit le mouvement de la tige 14 (translation ou rotation), celle-ci est mobile alternativement entre la première position stable et la deuxième position stable.

L'électroaimant 12 comprend par exemple une première bobine 16 et une deuxième bobine 18, chacune connectée électriquement, par exemple via une liaison filaire 20, à deux conducteurs électriques 22, 24 embarqués sur le siège 1, notamment sur la suspente 2, comme ceux décrits dans le document de brevet WO 2010/052426. Les conducteurs électriques 22, 24 sont destinés à coopérer par exemple avec un système de brosses conductrices comme celui décrit dans le document de brevet WO 2010/052426, situé aux stations d'extrémité 102, 104, pour alimenter l'électroaimant 12.

Si on donne une impulsion électrique à la première bobine 16, il s'en suivra par exemple le déplacement de la tige 14 de la deuxième position jusqu'à la première position (« sortie » de la tige 14 pour une tige 14 mobile en translation, et « rotation à droite » pour une tige 14 mobile en rotation). Tant que l'on ne donne pas une impulsion électrique à la deuxième bobine 18, cet état demeure. Il n'est pas nécessaire de maintenir la première bobine 16 alimentée en électricité pour que la tige 14 reste en première position. Lorsqu'une impulsion électrique est appliquée à la deuxième bobine 18, l'état de l'électroaimant 12 bistable change : la tige 14 se déplace de la première position jusqu'à la deuxième position (elle « rentre » pour un électroaimant 12 à tige 14 mobile en translation, elle pivote à gauche, par rapport au point de vue des figures 4 et 5, pour un électroaimant 12 à tige 14 mobile en rotation).

Ainsi, lorsque l'on donne une impulsion électrique à l'électroaimant 12 bistable, on change l'état de cet électroaimant 12 bistable, c'est-à-dire la position de la tige 14, selon que l'on alimente la première bobine 16 ou la deuxième bobine 18.

Le verrouillage du garde-corps 10 est réalisé par interposition d'un obstacle sur la trajectoire ascendante décrite par un élément 17 de garde-corps, comme un ergot solidaire d'un marchepied du garde-corps 10, pour passer de la position abaissée à la position relevée, tandis que le déverrouillage du garde-corps 10 est réalisé par déplacement de cet obstacle à distance de la trajectoire ascendante décrite par l'élément 17 de garde-corps.

L'obstacle est ici formé par une bascule 26, mobile en rotation par rapport au siège 1 autour d'une liaison pivot P1, entre une position de verrouillage, illustrée aux figures 3 et 5, et une position de déverrouillage, illustrée aux figures 2 et 4.

La bascule 26 comprend notamment une première extrémité 28, munie d'une première surface fonctionnelle 30. En position de verrouillage, la première surface fonctionnelle 30 est agencée en travers de la trajectoire ascendante décrite par l'élément 16 de garde-corps, comme cela est visible sur la figure 3 ou la figure 5. En position de déverrouillage, la première surface fonctionnelle 30 est agencée à distance de la trajectoire ascendante décrite par l'élément 16 de garde-corps, comme cela est illustré aux figures 2 et 4.

La première extrémité 28 de la bascule 26 peut aussi comprendre une deuxième surface fonctionnelle 32 agencée sur la trajectoire descendante décrite par l'élément 16 de garde-corps lorsque le garde-corps 10 est déplacé de la position relevée vers la position abaissée.

Ainsi, lorsque le garde-corps 10 est déplacé jusqu'à la position abaissée, l'élément 16 de garde-corps vient en appui contre la deuxième surface fonctionnelle 32, ce qui provoque la rotation de la bascule 26 depuis la position de déverrouillage jusqu'à la position de verrouillage.

La deuxième surface fonctionnelle 32 est par exemple agencée en regard de la première surface fonctionnelle 30 de sorte que la première surface fonctionnelle 30 et la deuxième surface fonctionnelle 32 délimitent entre elles un logement 34 pour la réception de l'élément 16 de garde-corps.

Des moyens de rappel en position, comme un ressort 36 de torsion, peuvent être prévus pour rappeler la bascule 26 dans la position de déverrouillage. Le ressort 36 de torsion comprend par exemple une première extrémité 38 en appui contre un ergot 40 solidaire du siège 1 et une deuxième extrémité 42 rattachée à la bascule 26. La deuxième extrémité 42 peut être insérée dans un logement 44 ménagé sur la bascule 26. Ainsi, la bascule 26 présente une position d'équilibre stable correspondant à la position de déverrouillage.

On notera que le déplacement de la tige 14 depuis la deuxième position jusqu'à la première position permet d'immobiliser la bascule 26 dans la position de verrouillage, tandis que le déplacement inverse de la tige 14, c'est-à-dire son déplacement de la première position vers la deuxième position, permet d'autoriser la rotation de la bascule 26 jusqu'à ce que cette dernière atteigne la position de déverrouillage.

Pour ce faire, le siège 1 peut comprendre un organe 46 de blocage. L'organe 46 de blocage est mobile par rapport au siège 1, par exemple en rotation autour d'une liaison pivot P2, entre une position de blocage, visible sur les figures 3 et 5, et une position de déblocage, visible sur les figures 2 et 4. En position de blocage, l'organe 46 de blocage permet de bloquer la bascule 26 en position de verrouillage. En position de déblocage, l'organe 46 de blocage autorise la rotation de la bascule 26 pour que celle-ci quitte la position de verrouillage.

L'organe 46 de blocage est ici rattaché à la tige 14 de l'électroaimant 12, de sorte que le déplacement de la tige 14 provoque le déplacement simultané de l'organe 46 de blocage.

De plus, lorsque la tige 14 est en première position, l'organe 46 de blocage est en position de blocage, tandis que lorsque la tige 14 est en deuxième position, l'organe 46 de blocage est en position de déblocage.

Ainsi, le déplacement de la tige 14 de la première position vers la deuxième position provoque celui de l'organe 46 de blocage de la position de blocage vers la position de déblocage, et inversement.

Comme cela est visible sur les figures 2 à 5, l'organe 46 de blocage peut comprendre une extrémité 48 destinée à venir entraver la trajectoire décrite par un organe de butée 50 lorsque la bascule 26 est déplacée vers la position de déverrouillage. L'organe de butée 50 est ici rattaché à une deuxième extrémité 52 de la bascule 26, la deuxième extrémité 52 étant agencée de manière opposée à la première extrémité 28.

Avantageusement, l'organe 46 de blocage peut être sensiblement rectiligne, et son axe de rotation par rapport au siège 1 peut être agencé sur ou dans le voisinage d'une tangente 54 en un point M au cercle 56 décrit par l'organe de butée 50 lorsque la bascule 26 pivote par rapport au siège 1, le point M correspondant à un point de cette organe de butée 50 lorsque la bascule 26 est en position de verrouillage.

On remarquera que, selon le mode de réalisation illustré aux figures 4 et 5, l'électroaimant 12 peut comprendre deux butées 58 agencées pour stopper la rotation de l'organe 46 de blocage lorsque celui-ci, déplacé par la tige 14, parvient dans la position de blocage et dans la position de déblocage.

Le fonctionnement du siège 1 selon le mode de réalisation des figures 2 et 3 est décrit ci-après, partant d'une situation initiale dans laquelle la tige 14 est en deuxième position, l'organe 32 de blocage en position de déblocage, et la bascule 26 en position de déverrouillage (figure 2).

Dans cette situation, le système de verrouillage du garde-corps 10 est désarmé ; le garde-corps 10 peut être librement déplacé entre la position relevée et la position abaissée.

Lorsque le siège 1 parvient à l'entrée d'une zone d'embarquement 106, l'électroaimant 12 est alimenté en électricité via les conducteurs électriques 22, 24, de sorte que la tige 14 soit déplacée jusqu'à la première position stable, ce qui entraîne le déplacement de l'organe 46 de blocage jusqu'à la position de blocage. Plus précisément, une impulsion électrique est appliquée aux pôles électriques de la première bobine 16. Dans cette situation, le système de verrouillage du garde-corps 10 est armé.

Lorsque le ou les passagers abaissent le garde-corps 10 jusqu'à la position abaissée, par exemple en sortie de la zone d'embarquement 106, l'élément 17 de garde-corps vient en appui contre la deuxième surface fonctionnelle 32, et entraîne la bascule 26 dans un mouvement de rotation vers la position de verrouillage de la bascule 26.

Au cours de ce mouvement de rotation, la deuxième extrémité 52 de la bascule 26 appuie contre l'organe 46 de blocage en le repoussant légèrement avant de se positionner juste au-dessus de l'extrémité 48 de l'organe 46 de blocage, ce dernier étant repoussé par la tige 14 maintenue en tendant à se maintenir dans la première position stable. L'organe 46 de blocage agit donc à la manière d'un cliquet anti-retour. Simultanément, la première surface fonctionnelle 30 se positionne derrière l'élément 17 de garde-corps, qu'elle emprisonne dans le logement 34, en entravant la trajectoire retour de l'élément 17 de garde-corps.

La bascule 26 est alors immobilisée en position de blocage. Le garde-corps 10 est quant à lui verrouillé dans la position abaissée.

Lorsque le siège 1 parvient dans une zone de débarquement 108, l'électroaimant 12 est alimenté électriquement via les conducteurs électriques 22, 24, ce qui provoque le déplacement de la tige 14 de la première position jusqu'à la deuxième position stable, et conséquemment celui de l'organe 46 de blocage jusqu'à la position de déblocage. Plus précisément, lorsque le siège 1 parvient dans une zone de débarquement 108, la deuxième bobine 18 est alimentée en électricité pour déplacer la tige 14 en deuxième position et désarmer ainsi le verrouillage du garde-corps 10.

La bascule 26 n'est donc plus immobilisée ; elle tend à se repositionner en position de déverrouillage sous l'action du ressort 36. En outre, le soulèvement du garde-corps 10 par un ou plusieurs des passagers entraîne le cas échéant la mise en appui de l'élément 17 de garde-corps contre la première surface fonctionnelle 30, ce qui contribue à la rotation de la bascule 26 jusqu'à la position de déverrouillage.

L'élément 17 de garde-corps n'étant plus prisonnier du logement 34, le garde-corps 10 peut être déplacé jusqu'à la position relevée pour permettre aux passagers de descendre du siège 1.

Lorsque le siège 1 parvient ensuite à l'entrée d'une zone d'embarquement 106, un nouveau cycle peut commencer, l'alimentation de l'électroaimant 12 avec une polarité de nouveau inversée permettant de réarmer le système de verrouillage du garde-corps 10.

Le fonctionnement du siège 1 selon le mode de réalisation des figures 4 et 5 est similaire à celui décrit en référence aux figures 2 et 3, à la différence près que la tige 14 se déplace en rotation entre la première position et la deuxième position, et que le déplacement de l'organe 32 de blocage peut être stoppé par les butées 58 pour que l'organe 32 de blocage s'arrête en position de blocage ou de déblocage (selon la butée 58 contre laquelle il vient en appui).

Bien entendu, l'invention n'est nullement limitée au mode de réalisation décrit ci-dessus, ce mode de réalisation n'ayant été donné qu'à titre d'exemple. Des modifications restent possibles, notamment du point de vue de la constitution des divers éléments ou par la substitution d'équivalents techniques, sans sortir pour autant du domaine de protection de l'invention.

Ainsi, au lieu d'un ressort 36 de torsion, il peut être envisagé d'utiliser un ressort travaillant en traction ou compression.

On notera que les moyens de verrouillage, notamment l'électroaimant 12, la bascule 26, et l'organe 46 de blocage sont ici agencés sous le siège 1, et rattachés par exemple à un flasque 60 s'étendant sous le siège 1, mais ils pourraient être rattachés à toute autre partie du siège 1, autrement dit ailleurs que sous le siège 1.

## Revendications

1. Siège (1) de remontée mécanique comprenant un garde-corps (10) apte à occuper une première position extrême abaissée délimitant un espace clos permettant de prévenir la chute d'un passager et une seconde position extrême relevée dans laquelle le garde-corps (10) libère un espace à l'avant du siège (1) pour permettre le débarquement d'un ou plusieurs passager(s), et des moyens de verrouillage du garde-corps (10) lorsque celui-ci occupe une position abaissée, **caractérisé en ce que** les moyens de verrouillage comprennent un électroaimant (12) bistable muni d'une tige (14) mobile entre une première position stable dans laquelle la tige (14) permet le verrouillage du garde-corps (10) en position abaissée par interposition d'un obstacle sur la trajectoire ascendante décrite par un élément (17) de garde-corps pour passer de la position abaissée à la position relevée, et une deuxième position stable dans laquelle la tige (14) permet le déverrouillage du garde-corps (10) en vue de son déplacement jusqu'à la position relevée par déplacement de l'obstacle à distance de la trajectoire ascendante décrite par l'élément (17) de garde-corps.

2. Siège (1) de remontée mécanique selon la revendication 1, **caractérisé en ce que** l'obstacle est formé par une bascule (26) mobile en rotation par rapport au siège (1) entre une position de verrouillage dans laquelle une première surface fonctionnelle (30) d'une première extrémité (28) de la bascule (26) est agencée en travers de la trajectoire ascendante décrite par l'élément (17) de garde-corps, et une position de déverrouillage dans laquelle la première surface fonctionnelle (30) est agencée à distance de la trajectoire ascendante décrite par l'élément (17) de garde-corps, le déplacement de la tige (14) de l'électroaimant (12) bistable de la deuxième position stable jusqu'à la première position stable permettant d'immobiliser la bascule (26) dans la position de verrouillage et, de façon réciproque, le déplacement de la tige (14) depuis la première position stable vers la deuxième position stable permettant d'autoriser la rotation de la bascule (26) jusqu'à la position de déverrouillage.

3. Siège (1) de remontée mécanique selon la revendication 2, caractérisé en ce les moyens de verrouillage comprennent également un organe (46) de blocage mobile par rapport au siège (1) et rattaché à la tige (14) de l'électroaimant (12), le déplacement de la tige (14) provoquant conséquemment un déplacement de l'organe (46) de blocage entre une position de blocage de la bascule (26), dans laquelle l'organe (46) de blocage est apte à bloquer la bascule (26) en position de verrouillage, et une position de déblocage, dans laquelle l'organe (46) de blocage autorise la rotation de la bascule (26) de la position de verrouillage vers la position de déverrouillage.

4. Siège (1) de remontée mécanique selon la revendication 2 ou 3, **caractérisé en ce que** la première extrémité (28) de la bascule (26) comprend une deuxième surface fonctionnelle (32) agencée sur la trajectoire décrite par l'élément (17) de garde-corps lorsque le garde-corps (10) est déplacé de la position relevée vers la position abaissée pour provoquer, lorsque l'élément (17) de garde-corps vient en appui contre la deuxième surface fonctionnelle (32), la rotation de la bascule (26) depuis la position de déverrouillage jusqu'à la position de verrouillage.

5. Siège (1) de remontée mécanique selon l'une des revendications 2 à 4, **caractérisé en ce que** le siège (1) comprend des moyens de rappel en position agencés pour rappeler la bascule (26) dans la position de déverrouillage.

6. Siège (1) de remontée mécanique selon l'une des revendications 1 à 5, **caractérisé en ce que** le siège (1) comprend des conducteurs électriques (22, 24) embarqués agencés pour être connectés à un circuit électrique d'alimentation équipant une installation de remontée mécanique, les conducteurs électriques (22, 24) embarqués étant électriquement reliés à l'électroaimant (12) bistable.

7. Siège (1) de remontée mécanique selon l'une des revendications 1 à 6, **caractérisé en ce que** la tige (14) de l'électroaimant (12) est mobile en translation entre la première position stable et la deuxième position stable.

8. Siège (1) de remontée mécanique selon l'une des revendications 1 à 6, **caractérisé en ce que** la tige (14) de l'électroaimant (12) est mobile en rotation entre la première position stable et la deuxième position stable.

9. Siège (1) de remontée mécanique selon l'une des revendications 1 à 8, **caractérisé en ce que** l'électroaimant (12) comprend une première bobine (16) et une deuxième bobine (18) destinées à être alimentées alternativement pour déplacer de façon alternée la tige (14) entre la première position et la deuxième position.

10. Installation (100) de remontée mécanique comprenant au moins un siège (1) de remontée mécanique selon l'une des revendications 1 à 9.

## Patentansprüche

1. Seilbahn-Sitz (1), einen Schließbügel (10) umfassend, der imstande ist, eine erste herabgelassene Endposition einzunehmen, die einen geschlossenen Raum eingrenzt, wodurch der Sturz eines Passagiers verhindert werden kann, und eine zweite hochgeklappte Endposition, in der der Schließbügel (10) einen Raum vorne am Sitz (1) freigibt, um das Aussteigen eines oder mehrerer Passagier(e) zu ermöglichen, sowie Mittel zum Verriegeln des Schließbügels (10), wenn dieser eine herabgelassene Position einnimmt, **dadurch gekennzeichnet, dass** die Mittel zum Verriegeln einen bistabilen Elektromagneten (12) umfassen, der mit einem Stift (14) versehen ist, der zwischen einer ersten stabilen Position, in welcher der Stift (14) die Verriegelung des Schließbügels (10) in der herabgelassenen Position durch Einbringen eines Hindernisses in den Weg nach oben, der durch ein Element (17) des Schließbügels beschrieben wird, um von der herabgelassenen Position in die hochgeklappte Position zu gelangen, ermöglicht, und einer zweiten stabilen Position bewegt werden kann, in welcher der Stift (14) durch Verschieben des Hindernisses auf Abstand zum Weg nach oben, der durch das Element (17) des Schließbügels beschrieben wird, die Freigabe des Schließbügels (10) für seine Bewegung bis zur hochgeklappten Position ermöglicht.

2. Seilbahn-Sitz (1) nach Anspruch 1, **dadurch gekennzeichnet, dass** das Hindernis durch eine Wippe (26) geformt wird, die im Verhältnis zum Sitz (1) zwischen einer Verriegelungsposition, in der eine erste Funktionsoberfläche (30) eines ersten Endes (28) der Wippe (26) auf dem Weg nach oben angeordnet ist, der durch das Element (17) des Schließbügels beschrieben wird, und einer Freigabeposition verdreht werden kann, in der die Funktionsoberfläche (30) im Abstand zum Weg nach oben angeordnet ist, der durch das Element (17) des Schließbügels beschrieben wird, wobei es die Bewegung des Stiftes (14) des bistabilen Elektromagneten (12) von der zweiten stabilen Position bis zur ersten stabilen Position ermöglicht, die Wippe (26) in der Verriegelungsposition zu blockieren, und in reziproker Weise die Bewegung des Stiftes (14) von der ersten stabilen Position in die zweite stabile Position es ermöglicht, die Drehung der Wippe (26) bis in die Freigabeposition zu erlauben.

3. Seilbahn-Sitz (1) nach Anspruch 2, **dadurch gekennzeichnet, dass** die Mittel zum Verriegeln auch ein Sperrglied (46) umfassen, das im Verhältnis zum Sitz (1) bewegt werden kann und mit dem Stift (14) des Elektromagneten (12) verbunden ist, wobei die Bewegung des Stiftes (14) daher eine Bewegung des Sperrglieds (46) zwischen einer Sperrposition der Wippe (26), in der das Sperrglied (46) imstande ist, die Wippe (26) in der Verriegelungsposition zu sperren, und einer Freigabeposition bewirkt, in der das Sperrglied (46) die Drehung der Wippe (26) von der Verriegelungsposition in die Freigabeposition erlaubt.

4. Seilbahn-Sitz (1) nach Anspruch 2 oder 3, **dadurch gekennzeichnet, dass** das erste Ende (28) der Wippe (26) eine zweite Funktionsoberfläche (32) umfasst, die auf dem Weg angeordnet ist, der durch das Element (17) des Schließbügels beschrieben wird, wenn der Schließbügel (10) von der hochgeklappten Position in die herabgelassene Position bewegt wird, um, wenn sich das Element (17) des Schließbügels an die zweite Funktionsoberfläche (32) anlegt, die Drehung der Wippe (26) von ihrer Freigabeposition in die Verriegelungsposition zu bewirken.

5. Seilbahn-Sitz (1) nach einem der Ansprüche 2 bis 4, **dadurch gekennzeichnet, dass** der Sitz (1) Mittel zum Zurückbewegen in die Position umfasst, die angeordnet sind, um die Wippe (26) in die Freigabeposition zurückzubewegen.

6. Seilbahn-Sitz (1) nach einem der Ansprüche 1 bis 5, **dadurch gekennzeichnet, dass** der Sitz (1) eingebaute elektrische Leiter (22, 24) umfasst, die angeordnet sind, um an einen Stromversorgungskreis angeschlossen zu werden, mit dem eine Seilbahnanlage ausgerüstet ist, wobei die eingebauten elektrischen Leiter (22, 24) elektrisch mit dem bistabilen Elektromagneten (12) verbunden sind.

7. Seilbahn-Sitz (1) nach einem der Ansprüche 1 bis 6, **dadurch gekennzeichnet, dass** der Stift (14) des Elektromagneten (12) zwischen der ersten stabilen Position und der zweiten stabilen Position verschoben werden kann.

8. Seilbahn-Sitz (1) nach einem der Ansprüche 1 bis 6, **dadurch gekennzeichnet, dass** der Stift (14) des Elektromagneten (12) zwischen der ersten stabilen Position und der zweiten stabilen Position gedreht werden kann.

9. Seilbahn-Sitz (1) nach einem der Ansprüche 1 bis 8, **dadurch gekennzeichnet, dass** der Elektromagnet (12) eine erste Spule (16) und eine zweite Spule (18) umfasst, die dazu bestimmt sind, abwechselnd gespeist zu werden, um den Stift (14) abwechselnd zwischen der ersten Position und der zweiten Position zu bewegen.

10. Seilbahnanlage (100), zumindest einen Seilbahn-Sitz (1) nach einem der Ansprüche 1 bis 9 umfassend.

## Claims

1. A ski lift seat (1) comprising a restraining bar (10) able to occupy a first lowered extreme position delimiting an enclosed space allowing to prevent the fall of a passenger and a second raised extreme position in which the restraining bar (10) frees a space at the front of the seat (1) to allow the disembarkation of one or more passenger(s), and means for locking the restraining bar (10) when the latter occupies a lowered position, **characterized in that** the locking means comprise a bistable electromagnet (12) provided with a rod (14) movable between a first stable position in which the rod (14) allows locking the restraining bar (10) in the lowered position by the interposition of an obstacle on the upward trajectory described by a restraining bar element (17) to move from the lowered position to the raised position, and a second stable position in which the rod (14) allows unlocking the restraining bar (10) with the aim of its displacement to the raised position by the displacement of the obstacle at a distance from the upward trajectory described by the restraining bar element (17).

2. The ski lift seat (1) according to claim 1, **characterized in that** the obstacle is formed by a rocker (26) rotatably movable relative to the seat (1) between a locking position in which a first functional surface (30) of a first end (28) of the rocker (26) is arranged across the upward trajectory described by the restraining bar element (17), and an unlocking position in which the first functional surface (30) is arranged at a distance from the upward trajectory described by the restraining bar element (17), the displacement of the rod (14) of the bistable electromagnet (12) from the second stable position to the first stable position allowing immobilizing the rocker (26) in the locking position and, in a reciprocal manner, the displacement of the rod (14) from the first stable position to the second stable position allowing authorizing the rotation of the rocker (26) to the unlocking position.

3. The ski lift seat (1) according to claim 2, **characterized in that** the locking means also comprise a movable blocking member (46) relative to the seat (1) and attached to the rod (14) of the electromagnet (12), the displacement of the rod (14) consequently causing a displacement of the blocking member (46) between a blocking position of the rocker (26), in which the blocking member (46) is able to block the rocker (26) in the locking position, and an unblocking position, in which the blocking member (46) authorizes the rotation of the rocker (26) from the locking position to the unlocking position.

4. The ski lift seat (1) according to claim 2 or 3, **characterized in that** the first end (28) of the rocker (26) comprises a second functional surface (32) arranged on the trajectory described by the restraining bar element (17) when the restraining bar (10) is moved from the raised position to the lowered position in order to cause, when the restraining bar element (17) bears against the second functional surface (32), the rotation of the rocker (26) from the unlocking position to the locking position.

5. The ski lift seat (1) according to any of claims 2 to 4, **characterized in that** the seat (1) comprises return means in position arranged to return the rocker (26) in the unlocking position.

6. The ski lift seat (1) according to any of claims 1 to 5, **characterized in that** the seat (1) comprises onboard electrical conductors (22, 24) arranged to be connected to a power supply circuit equipping a ski lift installation, the onboard electrical conductors (22, 24) being electrically connected to the bistable electromagnet (12).

7. The ski lift seat (1) according to any of claims 1 to 6, **characterized in that** the rod (14) of the electromagnet (12) is movable in translation between the first stable position and the second stable position.

8. The ski lift seat (1) according to any of claims 1 to 6, **characterized in that** the rod (14) of the electromagnet (12) is rotatably movable between the first stable position and the second stable position.

9. The ski lift seat (1) according to any of claims 1 to 8, **characterized in that** the electromagnet (12) comprises a first coil (16) and a second coil (18) intended to be alternatively supplied in order to alternately move the rod (14) between the first position and the second position.

10. A ski lift installation (100) comprising at least one ski lift seat (1) according to any of claims 1 to 9.
